# FASCICULE DE BREVET EUROPEEN

(11) **EP 0 013 518 B1**
(45) Date de publication et mention de la délivrance du brevet: **13.04.1983**
(21) Numéro de dépôt: 79401018.1
(22) Date de dépôt: 14.12.1979
(51) Int. Cl.: E04H 1/12

(54) **Dispositif modulaire pour l'aménagement de locaux notamment de locaux commerciaux**
Modularvorrichtung für die Ausstattung von Räumen, insbesondere für Handelsräume
Modular device for equipping rooms, especially business rooms

(30) Priorité: 03.01.1979 FR 7900096
(43) Date de publication de la demande: 23.07.1980
(73) Titulaire: Losay, Jacques, F-89000 Auxerre (FR)
(72) Inventeur: Losay, Jacques, F-89000 Auxerre (FR)
(74) Mandataire: Moulines, Pierre

## Description

La présente invention a pour objet un dispositif modulaire pour l'aménagement le locaux notamment de locaux commerciaux conformément au préambule de la revendication 1.

L'équipement des locaux commerciaux, magasins, bureaux, halls d'exposition, etc. doit répondre actuellement à plusieurs impératifs. En effet, de tels équipements doivent être réalisés rapidement, et ceci exclut le fait d'avoir recours aux corps d'état traditionnels, tels que les maçons, les plâtriers, les enduiseurs et les peintres dont les temps de travail sont toujours importants et dont les travaux nécessitent, de plus, des délais de séchage et de finition. Cet équipement doit être économique et ceci ne peut être obtenu qu'en mettant en oeuvre des dispositifs industrialisés dont les devis sont faciles à établir et sans surprise.

Par ailleurs, il faut prévoir une grande souplesse d'utilisation et ceci ne peut être obtenu que grâce à l'utilisation de tablettes et d'éléments de rangement permutables.

Pour réaliser cet équipement de locaux il est actuellement connu d'utiliser des systèmes dérivés du principe des rayonnages de réserves. Ces dispositifs équipent principalement les magasins présentant une grande surface et dont les ventes sont très importantes.

Il s'agit de meubles muraux et de "gondoles" dont le caractère mobilier reste accentué. D'autres dispositifs forment en même temps cloisonnage et évitent ainsi certains travaux de second oeuvre.

Par le brevet DE-A-2 655 981 on connaît und dispositif modulaire pour l'aménagement d'un local comprenant au moins un élément de cloison verticale qui est relié de façon rigide par un élément de cloision intermédiaire à au moins un élément de plafond. Toutefois ce dispositif comporte plusieurs éléments modulaires qui sont reliés entre eux pour former un local fermé autoportant. Or, dans la présente demande, il s'agit d'au moins au auvent ne peut se sustenter tout seul et qui doit être supporté.

Conformément à la présente invention, l'auvent est retenu par des câbles fixés à une extrémité sur le plafond et à l'autre extrémité sur un organe d'appui solidaire de la charpente du local dans lequel est disposé l'auvent.

Ce dispositif a pour avantage de permettre la réalisation d'un équipement pratiquement indépendant des contraintes du bâtiment.

Il permet de réaliser des cloisons et des plafonds d'un seul tenant, qui servent, en même temps, de supports aux tablettes et aux différents présentoirs nécessaires à l'exposition des marchandises, ainsi qu'à la mise en place de panneaux de signalisation et d'affiches publicitaires.

Le dispositif peut comporter deux demi-structures assemblées à leur partie supérieure en n'utilisant qu'une demi-structure, qui est alors maintenue en équilibre par des câbles fixés sur la charpente du bâtiment.

D'autres caractéristiques et avantages de l'invention seront mieux compris à la lecture de la description qui va suivre de plusieurs modes de réalisation et en se référant aux dessins annexés dans lesquels:
la figure 1 est une vue en perspective d'un mode de réalisation du dispositif modulaire en forme d'auvent pour l'aménagement de locaux;
la figure 2 est une vue en perspective d'un autre mode de réalisation de dispositif suivant l'invention;
la figure 3 est une vue en élévation latérale du dispositif modulaire suivant l'invention;
la figure 4 est une vue en coupe suivant la ligne IV-IV de la figure 3;
la figure 5 est une vue en élévation d'une entretoise.

A la figure 1 on a représenté un mode de réalisation d'un dispositif modulaire en forme d'auvent destiné à être monté dans un local, ledit dispositif comprenant une série d'éléments verticaux 1, 1a, 1 b assemblés constituant une cloison verticale, reliée de façon rigide par une série d'éléments intermédiaires 2, 2a, 2b, à une série d'éléments horizontaux 3, 3a, 3b assemblés pour former un plafond.

La partie inférieure de la cloison verticale 1, 1a, 1 b est engagée dans un rail 4 solidaire du sol, alors que le plafond 3, 3a, 3b est relié à un organe 5 de la charpente par duex paires de câbles 6, 6a et 7, 7a.

La partie de câbles 6, 6a est fixée à l'une de ses extrémités au moyen de ridoirs 7 sur un palonnier raidisseur 9 disposé à proximité du bord libre du plafond 3, 3a, 3b, et, à son autre extrémité, sur des anneaux de platines d'ancrage 10, 10a solidaires de l'organe de charpente 5.

L'autre paire de câbles 7, 7a est fixée à l'une de ses extrémités sur des organes solidaires de la partie correspondant aux éléments de liaison 2, 2a, 2b et, à son autre extrémité, sur les anneaux des platines d'ancrage 10, 10a.

Cette disposition permet d'obtenir un ensemble autostable, les câbles ayant pour effet de s'opposer au poids de l'auvent et de maintenir ainsi l'ensemble en équilibre permanent.

Le dispositif étant modulaire, il est ainsi possible d'aménager tous les genres de locaux.

A la figure 2 on a représenté un autre mode de réalisation du dispositif qui est formé de deux auvents ou demi-structures 11, 11 a identiques à ceux décrits précédemment et représentés à la figure 1 et qui sont assemblés à leur partie supérieure par les bords libres des éléments de plafond 3, 3a, 3b au moyen d'organes d'assemblage. Cet ensemble présente ainsi deux cloisons verticales, espacées l'une de l'autre et reliées a leur partie supérieure par un plafond.

Chaque auvent ou demi-structure, représentée plus en détail aux figures 3, 4 et 5, est constitué de montants 12 qui sont reliés entre eux par des entretoises 13 engagées par des crochets 14 dans des trous 15 ménagés dans lesdits montants.

Les montants 12 reposent au moyen de vérin 16 de réglage en hauteur sur un rail 17 en appui sur le sol. A leur partie supérieure, les montants 12 sont reliés au moyen de jambes de force 18, 18a à des profilés horizontaux 19 reliés entre eux par des entretoises 13, lesdites jambes de force 18, 18a étant fixées sur les montants 12 et les profilés 19 au moyen de boulons 20.

Sur les montants 12 sont fixés au moyen de taquets 33 des panneaux rigides verticaux 21 correspondant aux éléments 1, 1 a, 1 b, alors que sur les jambes de force 18 sont fixés des panneaux incurvés 22 correspondant aux éléments intermédiaires 2, 2a, 2b et, sur les profilés horizontaux 19, des panneaux 23 correspondant aux éléments de plafond 3, 3a, 3b.

Les panneaux 21, 22 et 23 sont reliés entre eux par des profilés 24 en forme de H, afin d'obtenir une face continue.

Dans le cas de la figure 2, et comme représenté à la figure 3, la liaison entre les deux auvents ou demi-structures 11, 11a est réalisée au moyen de manchons de raccordement 25 qui sont engagés à leurs extrémités, dans les profilés respectifs 19 des deux demi-structures 1 1, 1 1 a.

Les profilés 19 (figures 3 et 4) présentent des trous dans lesquels sont engagées des tiges 26 maintenues par des goupilles 26a et qui sont solidaires d'un rail 27 dans lequel sont engagés des organes de suspension 28 susceptibles de porter des panneaux 29 ou des organes d'éclairage 30 (figure 2).

De même dans les montants 12 il est prévu des trous permettant le montage de consoles 31 sur lesquelles reposent des tablettes 32 et le montage de bandeaux lumineux 34.

Bien entendu diverses modifications peuvent être apportées par l'homme de l'art aux dispositifs ou procédés qui viennent d'être décrits uniquement à titre d'exemples, sans sortir du cadre de l'invention, l'étendue de la protection étant déterminée par la tenaur des revendications.

## Revendications

1. Dispositif modulaire destiné à l'aménagement de locaux et placé à l'intérieur d'une construction déjà existante, le dispositif étant constitué d'une demi-structure ou auvent comprenant une série d'éléments assemblés constituant une cloison verticale (1, 1a, 1 b), reliés de façon rigide par une série d'éléments intermédiaires (2, 2a, 2b) à une série d'éléments horizontaux (3, 3a, 3b) assemblés pour former un plafond, caractérisé en ce que l'auvent est retenu par des câbles (6, 6a, 7, 7a) fixés à une extrémité sur le plafond (3, 3a, 3b) et à l'autre extrémité sur un organe d'appui solidaire de la charpente (5) du local dans lequel est disposé l'auvent.

2. Dispositif suivant la revendication 1, caractérisé en ce que la partie inférieure de la cloison verticale (1, 1a, 1b) est engagée dans un rail (4, 17) solidaire du sol.

3. Dispositif suivant les revendications 1 et 2, caractérisé en ce que le plafond (3, 3a, 3b) de l'auvent est relié à une organe de la charpente (5) du local par deux paires de câbles (6, 6a, 7, 7a) qui sont reliés, respectivement, à un palonnier raidisseur (9) disposé à proximité du bord libre de plafond (3, 3a, 3b) et à des organes de fixation (10, 10a) prévus sur la partie correspondant aux éléments intermédiaires de liaison.

4. Dispositif suivant la revendication 1, caractérisé en ce qu'il comprend deux auvents (11, 11 a) ou demi-structures assemblés par le bord libre de leur plafond (3, 3a, 3b) afin de constituer un ensemble présentant deux cloisons verticales espacées l'une de l'autre et relisées à leur partie supérieure par un plafond, l'un au moins desdits auvents étant retenu par des câbles (6, 6a, 7, 7a) fixés sur la charpente (5) ou le plafond du bâtiment.

5. Dispositif suivant l'une quelconque des revendications 1 à 4, caractérisé en ce qu'il est constitué de montants (12) entretoisés entre eux et reliés à des profilés horizontaux (19) au moyen de jambes de liaison (18, 18a) afin de former un ensemble rigide sur lequel sont fixés des panneaux verticaux (21), des panneaux incurvés (22) intermédiaires et des panneaux horizontaux (23).

6. Dispositif suivant la revendication 5, caractérisé en ce que les montants (12) et les profilés horizontaux (19) sont perforés et recoivent des taquets maintenant les panneaux (29) et différents accessoires.

## Patentansprüche

1. Baukastenanordnung zur Einrichtung von Lokalitäten, die im Inneren einer bereits bestehenden Konstruktion aufgestellt wird und durch eine Halbstruktur oder Überdekkung gebildet ist, welche eine Reihe von aneinandergefügten, eine vertikale Wand (1, 1a, 1b) bildenden Elementen umfaßt, die durch eine Reihe von Zwischenelementen (2, 2a, 2b) mit einer Reihe von zur Bildung einer Decke aneinandergefügten, horizontalen Elementen (3, 3a, 3b) starr verbunden sind, dadurch gekennzeichnet, daß die Überdeckung von Kabeln gehalten wird, die an einem Ende an der Decke (3, 3a, 3b) und am anderen Ende auf einem zur Tragkonstruktion (5) der Lokalität, in der die Überdeckung aufgestellt ist, gehörigen Stützelement fixiert sind.

2. Anordnung nach Anspruch 1, dadurch gekennzeichnet, daß der Unterteil der vertikalen Wand (1, 1a, 1b) in einer im Boden vorgesehenen Schiene (4, 17) eingesetzt ist.

3. Anordnung nach den Ansprüchen 1 und 2, dadurch gekennzeichnet, daß die Decke (3, 3a, 3b) der Überdeckung durch zwei Paar Kabel (6, 6a, 7, 7a) mit einem Teil der Tragkonstruktion (5) der Lokalität verbunden ist, welche Kabel mit einem in der Nähe des freien Randes der Decke (3, 3a, 3b) angeordneten Traversen-Stützbalken (9) bzw. mit auf dem den Verbindungs-Zwischenelementen entsprechenden Teil vorgesehenen Befestigungsmitteln (10, 10a) verbunden sind.

4. Anordnung nach Anspruch 1, dadurch gekennzeichnet, daß sie zwei Überdeckungen (11, 11 a) oder Halbstrukturen umfaßt, die zur Bildung einer zwei vertikale, im Abstand voneinander befindliche und an ihrere Oberseite durch eine Decke verbundene Wände aufweisenden Konstruktion am freien Rand ihrer Decke (3, 3a, 3b) aneinandergefügt sind, wobei zumindest eine der Uberdeckungen durch an der Tragkonstruktion (5) oder der Decke des Gebäudes fixierte Kabel (6, 6a, 7, 7a) gehalten wird.

5. Anordnung nach einem der Ansprüche 1 bis 4, dadurch gekennzeichnet, daß sie aus Pfosten (12) besteht, die zur Bildung einer starren Konstruktion, an welcher vertikale Platten (21), gekrümmte Zwischenplatten (22) und horizontale Platten (23) befestigt sind. untereinander querverstrebt und mittels Verbindungsstreben (18, 18a) mit Horizontalprofilen (19) verbunden sind.

6. Anordnung nach Anspruch 5, dadurch gekennzeichnet, daß die Pfosten (12) und die Horizontalprofile (19) perforiert sind und Tafeln (29) und verschiedenes Zubehör haltende Stifte aufnehmen.

## Claims

1. Modular device designed for fitting out premises and placed inside an already existing building, the device being constituted of a half- structure or penthouse comprising a series of assembled elements which constitute a vertical wall (1, 1 a, 1 b), rigidly connected by a series of intermediate elements (2, 2a, 2b) to a series of horizontal elements (3, 3a, 3b) assembled together to form a roof, characterized in that the penthouse is held by cables (6, 6a, 7, 7a) secured at one end on the roof (3, 3a, 3b) and at the other end on a supporting member integral with the framework (5) of the building in which the penthouse is installed.

2. Device according to claim 1, characterized in that the lower part of the vertical wall (1, 1 a, 1 b) is engaged in a rail (4, 17) integral with the floor.

3. Device according to claims 1 and 2, characterized in that the roof (3, 3a, 3b) of the penthouse is joined to a member of the framework (5) of the building by two pairs of cables (6, 6a, 7, 7a) which are respectively connected to a stretching beam (9) placed close to the free edge of the roof (3, 3a, 3b) and to fastening members (10, 10a) provided on the part which corresponds to the intermediate elements of connection.

4. Device according to claim 1, characterized in that it comprises two penthouses (11, 11 a) or half-structures assembled by the free edge of their roof (3, 3a, 3b) in order to constituted an assembly presenting two vertical walls at a distance one from the other and connected by their upper part by a roof, one at least of said penthouses being held by cables (6, 6a, 7, 7a) fastened on the framework (5) or on the roof of the building.

5. Device according to any one of claims 1 to 4, characterized in that it is constituted by struts (12) braced together and connected to horizontal section pieces (19) by means of connecting braces (18, 18a) so as to form a rigid _ assembly on which are fixed vertical panels (21), intermediate incurved panels (22) and horizontal panels (23).

6. Device according to claim 5, characterized in that the struts (12) and horizontal section pieces (19) are perforated and receive fasteners holding the panels (29) and different accessories.
